# EUROPÄISCHE PATENTSCHRIFT

(11) **EP 0 199 741 B1**
(45) Veröffentlichungstag und Bekanntmachung des Hinweises auf die Patenterteilung: **26.04.1989**
(21) Anmeldenummer: 85904608.8
(22) Anmeldetag: 26.09.1985
(51) Int. Cl.: F03C 2/08

(54) **ZAHNRADMOTOR**
PINION MOTOR
MOTEUR A ROUES DENTEES

(30) Priorität: 04.10.1984 DE 3436375
(43) Veröffentlichungstag der Anmeldung: 05.11.1986
(73) Patentinhaber: ROBERT BOSCH GMBH, 70442 Stuttgart (DE)
(72) Erfinder: RUSTIGE, Hayno, D-7163 Oberrot (DE)
(86) Internationale Anmeldenummer: DE8500336
(87) Internationale Veröffentlichungsnummer: WO8602128

(56) Entgegenhaltungen:
- DE-A- 1 809 156
- FR-A- 1 442 211
- GB-A- 1 148 651
- US-A- 3 055 307

## Beschreibung

### Stand der Technik

Die Erfindung betrifft einen Zahnradmotor. Bei derartigen bekannten Zahnradmotoren sind die Lagerkörper gleich dick ausgebildet, und meist befinden sich auf beiden den Zahnrädern abgewandten Stirnseiten dieser Lagerkörper flüssigkeitsbeaufschlagte Druckfelder, welche die Lagerkörper in dichtende Berührung mit den Zahnradseitenflächen bringen. Dabei entstehen im Zusammenwirken mit den an den Zahnrädern wirkenden Druckkräften mechanische Kräfte, welche die Lagerkörper gegen die sie aufnehmende Gehäuseausnehmung drücken, und zwar an einer Stelle, die auf der Niederdruckseite liegt. Diese Haltekräfte können so groß sein, daß sie jede Bewegung der Lagerkörper verhindern, d. h. die Lagerkörper können zu stark oder zu schwach an die Zahnradseitenflächen angepreßt sein. Das kann den volumetrischen und mechanischen Wirkungsgrad und das Anlaufverhalten des Zahnradmotors beeinträchtigen und sogar dessen Verschleiß vergrößern. Bei Zahnradmotoren nach der Gattung des Hauptanspruchs, d. h. nach der FR-A-1 442211 oder auch nach der GB-A-1 140 651, sind zwar die Dicken der Lagerkörper unterschiedlich aber bei diesen Bauarten werden Dichtplatten oder zusätzliche Kolben verwendet.

### Vorteile der Erfindung

Die erfindungsgemäße Anordnung mit den kennzeichnenden Merkmalen des Hauptanspruchs hat demgegenüber den Vorteil, daß sie ohne zusätzliche Bauteile auskommt und daß trotzdem die genannten Haltekräfte geringer sind, da sie proportional der Dicke der Lagerkörper sind. Die Beweglichkeit der Lagerkörper wird dadurch besser, wodurch auch der volumetrische und mechanische Wirkungsgrad besser und die mechanischen Verluste geringer werden. Eine Beweglichkeit der Lagerkörper ist besonders dann erforderlich, wenn sich die Zahnräder durch Temperaturänderungen ausdehnen bzw. zusammenziehen.

Durch die in den Unteransprüchen aufgeführten Maßnahmen sind Weiterbildungen der im Hauptanspruch angegebenen Merkmale möglich.

### Zeichnung

Ein Ausführungsbeispiel der Erfindung ist in der Zeichnung dargestellt. Diese zeigt in Figur 1 einen Längsschnitt durch einen Zahnradmotor, in Figur 2 eine Prinzipskizze,

### Beschreibung des Erfindungsbeispiels

Der Zahnradmotor hat ein Gehäuse 10, dessen Innenraum 11 beidseitig durch Deckel 12, 13 verschlossen ist. Der Innenraum ist durch zwei sich überschneidende Bohrungen gebildet, so daß er die Querschnittsform einer Acht hat ; siehe hierzu Figur 2, Im Innenraum 11 befinden sich zwei Zahnräder 14, 15, die im Außeneingriff miteinander in Verbindung stehen, Die Wellen 16, 17 der Zahnräder 14, 15 sind in buchsenförmigen Lagerkörpern 18, 19 bzw. 20, 21 gelagert. Diese Lagerkörper sind in axialer wie in radialer Richtung geringfügig beweglich im Innenraum 11 des Gehäuses 10 angeordnet, Wesentlich ist, daß die Dicke der Lagerkörper 19, 21 wesentlich geringer ist als die Dicke der Lagerkörper 18, 20 auf der entgegengesetzten Seite. Auf der den Zahnrädern 14, 15 abgewandten Seite der Lagerkörper 19, 21 sind in bekannter Weise durch eine Dichtung 22 begrenzte, mit Hydraulikflüssigkeit beaufschlagte Druckfelder 26, 27 ausgebildet, welche die Lagerkörper 19, 21 in dichtende Berührung mit den Zahnradseitenflächen bringen. In den Innenraum 11 dringen in Höhe der Zahnräder von entgegengesetzten Seiten des Gehäuses zwei Bohrungen 23, 24 ein, von denen die Bohrung 23 die Hochdruckbohrung, die Bohrung 24, die Niederdruckbohrung bildet. Von der Hochdruckbohrung 23 führt ein Spalt 25 entlang der Lagerkörper 19, 21 an die flache Rückseite derselben und baut dort das Hochdruckfeld 26 auf, während der restliche Teil der Lagerkörperfläche ein Niederdruckfeld 27 bildet, das durch einen Spalt 28 entlang der Lagerkörper mit der Niederdruckbohrung 23 verbunden ist.

Durch die hydraulischen Kräfte entstehen Kräfte P1 und P2, welche die Zahnräder samt den Lagerkörpern in Richtung zur Niederdruckseite verschieben und dort im Bereich B1 und B2 an die Gehäuse-Innenwand drücken, Unterstützend hierbei wirken die Kräfte in den Druckfeldern 26 und 27, Die Haltekräfte P1 und P2 dürfen jedoch nicht zu groß sein, da sie dann jeder Bewegung der Lagerkörper entgegenstehen würden, so daß diese zuwenig oder auch zu fest an die Zahnradseitenflächen angepreßt werden. Dadurch wird das Anlaufen des Zahnradmotors erschwert. Die Größe der Haltekräfte ist proportional der Dicke der Lagerkörper. Durch eine Verringerung der Dicke der von den Druckfeldern beaufschlagten Lagerkörper 19, 21 werden diese Haltekräfte in erwünschter Weise verringert und die Beweglichkeit derselben verbessert. Dadurch werden volumetrische und mechanische Verluste gering gehalten. Wird dem Zahnradmotor über die Bohrung 24 unter Hochdruck stehendes Druckmittel zugeführt, so rotieren die Zahnräder und geben an der aus dem Gehäuse 10 austretenden Welle 30 ein Drehmoment ab, Am Wellendurchgang ist ein Dichtkörper angeordnet.

## Patentansprüche

1. Zahnradmotor mit zwei im Außeneingriff kämmenden Zahnrädern (14, 15), deren Wellen (16, 17) in beidseits der Zahnräder angeordneten Lagerkörpern (18 bis 21) gelagert sind, die sich geringfügig axial und radial verschiebbar im Innenraum (11) eines Gehäuses (10) befinden, wobei die Dicke der Lagerkörper (19, 21) auf einer Seite der Zahnräder wesentlich geringer ist als die Dicke der anderen Lagerkörper und durch flüssigkeitsbeaufschlagte Druckfelder (26, 27) dichtend gegen die Zahnradseitenflächen gedrückt werden, dadurch gekennzeichnet, daß die Lagerkörper mindestens in axialer Richtung den Innenraum bis auf das Spiel voll ausfüllen und daß die Druckfelder (26, 27) nur an den weniger dicken Lagerkörpern ausgebildet sind.

2. Motor nach Anspruch 1, dadurch gekennzeichnet, daß die Lagerkörper als Buchsen ausgebildet sind.

3. Motor nach Anspruch 1, dadurch gekennzeichnet, daß die Lagerkörper etwa brillenförmig ausgebildete Platten sind.

4. Motor nach einem der Ansprüche 1 bis 3, dadurch gekennzeichnet, daß die weniger dicken Lagerkörper etwa halb so dick sind wie die anderen.

5. Motor nach einem der Ansprüche 1 bis 3, dadurch gekennzeichnet, daß die Dicke der weniger dicken Lagerkörper das etwa 0,5 bis 0,8 fache des Durchmessers der Wellen entspricht.

## Claims

1. Pinion motor having two externally meshing pinions (14, 15), the shafts (16, 17) of which are mounted in bearing elements (18 to 21) arranged on both sides of the pinions, which bearing elements are located with slight axial and radial mobility in the interior space (11) of a housing (10), the thickness of the bearing elements (19, 21) on one side of the pinions being substantially less than the thickness of the other bearing elements and -pressed fluidtightly against the pinion side surfaces by fluid-stressed pressure regions (26, 27), characterized in that the bearing elements fill the interior space totally except for the play at least in the axial direction and that the pressure regions (26, 27) are constructed only on the bearing elements of lesser thickness.

2. Motor according to Claim 1, characterized in that the bearing elements are constructed as bushings.

3. Motor according to Claim 1, characterized in that the bearing elements are plates of somewhat spectacle-shaped construction.

4. Motor according to one of Claims 1 to 3, characterized in that the bearing elements of lesser thickness are approximately half as thick as the others.

5. Motor according to one of Claims 1 to 3, characterized in that the thickness of the bearing elements of lesser thickness corresponds to approximately 0.5 to 0.8 times the diameter of the shafts.

## Revendications

1. Moteur à engrenage comportant deux roues dentées (14, 15) en prise extérieure dont les axes (16,17) sont montés dans des corps de palier (18 - 21) placés de part et d'autre des roues dentées et qui sont logées avec une légère mobilité axiale et radiale dans la cavité (11) d'un carter (10), l'épaisseur des corps de palier (19, 21) d'un côté des roues dentées étant beaucoup plus faible que l'épaisseur des autres corps de palier en étant poussée de manière étanche, par effet des champs de pression engendrés par le liquide (26, 27), contre les surfaces latérales des roues dentées, moteur caractérisé en ce que les corps de palier remplissent la cavité jusqu'à du jeu dans la direction axiale et en ce que les champs de pression (26, 27) ne sont formés que sur les corps de palier les moins épais.

2. Moteur selon la revendication 1, caractérisé en ce que les corps de palier sont des douilles.

3. Moteur selon la revendication 1, caractérisé en ce que les corps de palier sont des plaques en forme de demi-lunettes.

4. Moteur selon l'une des revendications 1 à 3, caractérisé en ce que les corps de palier les moins épais ont une épaisseur égale sensiblement à la moitié de celle des autres corps de palier.

5. Moteur selon l'une des revendications 1 à 3, caractérisé en ce que l'épaisseur des corps de palier les moins épais correspond sensiblement à 0,5 jusqu'à 0,8 fois le diamètre des arbres.
